# EUROPÄISCHE PATENTANMELDUNG

(11) **EP 3 993 169 A1**
(43) Veröffentlichungstag der Anmeldung: **04.05.2022**
(21) Anmeldenummer: 21200687.8
(22) Anmeldetag: 04.10.2021
(51) Int. Cl.: H01R 4/64, H01R 13/04, H01R 43/16, H01R 11/28, H01R 13/03, H01R 101/00

(54) **ELEKTRISCHES ANSCHLUSSELEMENT ZUR FORMSCHLÜSSIGEN ODER SCHWEISSTECHNISCHEN ANBRINGUNG AN EIN BLECHTEIL**

(30) Priorität: 28.10.2020 DE 102020128341
(71) Anmelder: Profil Verbindungstechnik GmbH & Co. KG, 61381 Friedrichsdorf (DE)
(72) Erfinder: ELLIS, Adrian, Essex, SS6 8ET (GB); HUMPERT, Richard, 61231 Bad Nauheim (DE)
(74) Vertreter: Manitz Finsterwald Patent- und Rechtsanwaltspartnerschaft mbB

(57) **Zusammenfassung**

Ein elektrisches Anschlusselement zur formschlüssigen oder schweißtechnischen Anbringung an ein Blechteil und zur Aufnahme einer Kabelanschlusseinrichtung, zeichnet sich durch einen metallischen Ring, der den Kontaktbereich umgibt und mittels einer in dem Ring erzeugten permanenten Ringspannung eng am Kontaktbereich anliegt, aus. Der Ring weist eine äußere Fläche auf, die die Kontaktfläche für die Kabelanschlusseinrichtung bildet.

## Beschreibung

Die vorliegende Erfindung betrifft ein elektrisches Anschlusselement zur formschlüssigen oder schweißtechnischen Anbringung an ein Blechteil und zur Aufnahme einer Kabelanschlusseinrichtung.

Solche Anschlusselemente werden vielfach verwendet, vor allem im Automobilbau und in der Herstellung von Haushaltsgeräten, um eine geerdete Verbindung zu der Karosserie oder zu einem Blechgehäuse zu erzeugen. Sie werden häufig als Massebolzen oder Massemutter bezeichnet, auch wenn sie auch als stromleitende Verbindungen zu selbst nicht geerdeten aber gegen Masse isolierten Blechteilen verwendet werden. Die Bezeichnungen Massebolzen und Massemutter kommen deshalb zustande, weil diese Anschlusselemente Gewinde aufweisen, wodurch eine Kabelöse, eine Art Kabelanschlusseinrichtung mittels einer Mutter oder eines Bolzens an eine Kontaktfläche eines Massebolzens bzw. Massemutter geklemmt wird. Beispiele für Massebolzen und Massemuttern sind der EP-1497073B1 bzw. der EP-1540770B1 zu entnehmen. Diese an sich bekannten Anschlusselemente werden durch mechanisches Fügen mit einem Blechteil verbunden, wobei die Umformarbeit zu metallisch blanken Flächen zwischen Anschlusselement und Blechteil führt und daher zu einem hochwertigen Stromübergang. Weitere Anschlusselemente mit Gewinden sind außerdem in Form von Schweißelementen bekannt, die mittels elektrischem Stumpfschweißen an einem Blechteil angebracht wird.

Anschlusselemente mit Gewinden funktionieren zwar gut, aber die Notwendigkeit, Kabelanschlusseinrichtungen mittels einer Mutter oder eines Bolzens zu befestigen, wird in mancher Hinsicht als problematisch empfunden. Zum einen muss die Verbindung zwischen dem Anschlusselement und dem Blechteil ausreichend drehfest sein, dass das Aufschrauben und Abschrauben der Mutter bzw. des Bolzens zu keiner Lockerung der Verbindung zwischen dem Anschlussteil und dem Blechteil führt und die Ausrichtung der Kabelklemme und daher der Verlauf der Zuleitung kann problematisch sein, wenn keine Maßnahmen getroffen werden, um eine Verdrehung der Kabelöse relativ zum Anschlusselement zu vermeiden. Dies bringt aber auch Probleme mit sich, da im Endeffekt eine präzise winkelmäßige Ausrichtung des Anschlusselements relativ zum Blechteil gefordert wird und was eine zusätzliche Komplikation bei der Anbringung des Anschlusselements darstellt. Bei den als Massebolzen oder Massemutter ausgelegten Anschlusselementen und im Allgemeinen bei Anschlusselementen versucht man die Anzahl der Grenzflächen, über denen der Strom fließt, so gering wie möglich zu halten, da jede Grenzfläche, d.h. jeder Übergang zwischen zwei unterschiedlichen Bauteilen potentiell mit Widerstandsverlusten und Kontaminationsproblemen behaftet ist. Zum Beispiel werden Massebolzen bzw. Massemuttern mit einem Flansch versehen, der ein integrales Bestandteil des Massebolzens bzw. der Massemutter ist, und die Kabelöse wird direkt gegen den Flansch gedrückt, wodurch nur zwei Grenzflächen bzw. Stromübergänge vorliegen und zwar zwischen der Kabelöse und dem Flansch des Anschlusselements und zwischen dem Anschlusselement und dem Blechteil. Ferner werden besondere Maßnahmen ergriffen, um den Flansch vor der Anbringung der Kabelöse frei von Kontamination zu halten. Dies ist insbesondere wichtig bei lackierten oder geölten Teilen, da man Lack bzw. Öl von der Anschlussfläche des Flansches fernhalten möchte. Dies kann beispielsweise mittels einer wegwerfbaren Schutzkappe oder noch besser durch die Mutter bzw. den Bolzen erfolgen, die bzw. der zum Anpressen der Kabelöse an den Flansch verwendet wird. Beim Lackieren des Blechteils schützt dann die Mutter bzw. der Bolzen die Anschlussfläche von einem Lackauftrag und braucht lediglich gelöst oder gelockert zu werden, um die Kabelöse zwischen Mutter und Massebolzen bzw. zwischen Bolzen und Massemutter zu montieren.

In jüngster Zeit wird Abstand von Gewinde aufweisenden Elementen genommen und es werden stattdessen Aufsteckelemente verwendet, auf denen besondere Kabelanschlusseinrichtungen einfach aufgesteckt werden. Ein Beispiel für eine solche aufsteckbare Kabelanschlusseinrichtung, die einen Federkäfig aufweist, ist mit einem eieruhrförmigen Käfig ausgestattet, dessen mittlere Engstelle den eigentlichen Kontaktbereich zu dem Anschlusselement bildet und an einer ringförmigen Kontaktfläche des Anschlusselements den elektrischen Kontakt zustande bringt. Ein Beispiel für eine Kabelanschlusseinrichtung mit Federkäfig (dort Kontakthülse genannt), ist der EP-3035448A zu entnehmen. Auch andere aufsteckbare Kabelanschlusseinrichtungen sind denkbar, beispielsweise nach der Art von Zündkerzensteckverbindern.

Problematisch bei Anschlusselementen zur Aufnahme von Kabelanschlusseinrichtungen in der Form von Steckverbindern ist es, einen ausreichenden elektrischen Kontakt zwischen dem Steckverbinder, beispielsweise dessen Federkäfig und dem Kontaktbereich des Anschlusselements zu erreichen, der über einen langen Zeitraum erhalten bleibt und für Korrosion bzw. Oxidation möglichst wenig anfällig ist.

Zur Lösung dieser Aufgabe wird erfindungsgemäß vorgesehen, dass ein metallischer Ring den Kontaktbereich umgibt und mittels einer in dem Ring erzeugten permanenten Spannung eng am Kontaktbereich anliegt und der eine äußere Fläche aufweist, die die Kontaktfläche für die Kabelanschlusseinrichtung bildet.

Diese Lösung ist überraschend, da durch die Einfügung des Rings eine weitere Grenzfläche bzw. ein weiterer Stromübergang vorliegt, nämlich von dem Steckverbinder zu dem Ring und von dem Ring zum Kontaktbereich des Anschlusselements, die bzw. der normalerweise mit einem unerwünschten Übergangswiderstand gleichzusetzen wäre, zumal die Oberfläche des Kontaktbereichs des Anschlusselements normalerweise mit einem Ölfilm versehen ist, evtl. teilweise oxidiert sein kann oder gar mit einer passivierten metallischen Beschichtung bzw. galvanischen Schicht zum Korrosionsschutz versehen ist.

Besonders erstaunlich ist, dass durch die im Ring vorgesehenen permanenten Spannungen, Unebenheiten der inneren Oberfläche des Ringes so intensiv gegen die Oberfläche des Kontaktbereichs gedrückt werden, dass sie anscheinend den Ölfilm, die Oxidschicht oder die Passivierung durchdringen und für einen qualitativ hochwertigen Übergang vom Ring in das Anschlusselement sorgen, so dass die zusätzliche Grenzfläche keine negativen Folgen hat.

Es ist sogar erfindungsgemäß günstig, dass das Anschlusselement eine metallische passivierte Beschichtung mindestens im Kontaktbereich der Kabelanschlusseinrichtung aufweist, da die an sich isolierende Passivierung und die Beschichtung für ein insgesamt korrosionsbeständiges Anschlusselement sorgt.

Folgende Gedanken sind auch für den erfindungsgemäßen Massebolzen relevant. Da der Massebolzen nicht nur im Inneren des Fahrzeuges, sondern insbesondere auch im Außenbereich eingesetzt wird, muss gewährleistet sein, dass ein hoher Korrosionsschutz besteht. Dies wird im Allgemeinen durch eine Zink- oder Zink-Nickel-Oberfläche mit einer zusätzlichen Passivierung und gegebenenfalls einer zusätzlichen Versiegelung gewährleistet. Korrosionsschutz heißt aber immer, dass versucht wird, den Elektronenfluss soweit wie möglich zu unterbinden. Das ist natürlich kontraproduktiv bei einem Massebozen, bei dem gerade eine hohe Leitfähigkeit erwünscht ist. Auf der anderen Seite wird der Übergangswiderstand deutlich besser, je höher die Flächenpressung zwischen den beiden Partnern ist. Man kann daher die Nachteile einer Korrosionsschutzoberfläche durch eine höhere Flächenpressung ausgleichen.

Da die Kontaktfläche des Ringes durch eine geeignete Anschlusseinrichtung, beispielsweise ein becherförmiger Kabelschuh, gegenüber der Außenwelt abdichten kann, ist hier dann kein Korrosionsschutz erforderlich und man kann eine Oberfläche aufbringen, die für gute Kontaktfähigkeit sorgt. Dies ist umso mehr erforderlich, als über die Federn des Kabelschuhs nur geringe Flächenpressung aufgebracht werden können. Durch den Einsatz des Ringes können daher geringer Übergangswiderstand, hoher Korrosionswiderstand und geringe Federkräfte gleichermaßen erreicht werden.

Bei dem erfindungsgemäßen Anschlusselement kann der Ring auf den Kontaktbereich durch Aufwärmen des Ringes und/oder durch Abkühlen des Anschlusselements aufgeschrumpft sein oder durch mechanisches Quetschen angebracht werden. Bei dem Aufwärmen des Ringes und/oder durch Abkühlen des Anschlusselements und anschließendem Abkühlen bzw. Erwärmen auf Umgebungstemperatur entsteht eine permanente Zugspannung im Ring, d.h. eine Art Ringspannung, die für das intensive Ineinandergreifen oder Anliegen der inneren Oberfläche des Ringes und der äußeren Oberfläche des Kontaktbereichs des Anschlusselements sorgt.

Wird dagegen der Ring durch mechanisches Quetschen auf den Kontaktbereich gedrückt, was durch radiale und oder axiale Krafteinbringung erfolgen kann, wird eine permanente Druckspannung im Ring erreicht, die ebenfalls für das intensive Ineinandergreifen der inneren Oberfläche des Ringes und der äußeren Oberfläche des Kontaktbereichs des Anschlusselements sorgt.

Eine besondere Variante des mechanischen Quetschens liegt darin, den Ring nach Art eines Schneidringes auszulegen und auf den Kontaktbereich aufzubringen, in ähnlicher Art und Weise wie bei der Anbringung eines Schneidringes auf eine hydraulische Leitung, abgesehen davon, dass das dazu verwendete Werkzeug dort nach der Anbringung des Schneidringes wieder entfernt wird. Zu diesem Zweck kann ein konusförmige Schrägfläche am Anschlusselement und ein hülsenartiges Werkzeug mit einer inneren Schrägfläche zur Anwendung kommen, wobei der Ring bzw. der Schneidring zwischen den einander zugewandten konusförmigen Schrägflächen in einer geeigneten Presseinrichtung radial und axial verpresst wird.

Durch die Schneidwirkung eines Schneidringes wird ebenfalls eine permanente Druckspannung im Ring bzw. im Schneidring erzeugt und ebenfalls ein intensives Ineinandergreifen der inneren Oberfläche des Ringes und der äußeren Oberfläche des Kontaktbereichs des Anschlusselements. Bei einem Schneidring wird aber auch eine anschneidende Wirkung der inneren Kanten an den Stirnseiten des Schneidrings in die Oberfläche des Kontaktbereichs erzeugt, wodurch ebenfalls ein ausgezeichneter Stromübergang ermöglicht wird.

Besonders günstig ist es, wenn der Ring aus Kupfer, aus einer Kupferlegierung oder aus einem anderen gut leitenden Metall besteht. Eine solche Ausbildung verbessert auch den Stromübergang vom Steckverbinder in den Ring und vom Ring in das Anschlusselement.

Bei Verwendung eines Kupferringes o.ä. hat es sich als günstig erwiesen, diesen auf 200°C zu erwärmen und auf den zylindrischen Kontaktbereich des Anschlusselements zu schrumpfen und zwar so, dass nach der Erwärmung der Innendurchmesser des Ringes dem Außendurchmesser des Kontaktbereichs bei Umgebungstemperatur, d.h. bei circa 20°C, entspricht. Hieraus ist auch ersichtlich, dass eine Abkühlung des Anschlusselements auf minus 180°C (die Te,peratur vom flüßigen Stickstoff) und anschließende Erwärmung auf 20°C, eine ähnliche thermisches Wachstum des Anschlusselements bewirkt wie das Schrumpfen, das bei Erwärmung des Rings auf 200°C und abschließende Kühlung auf 20°C auftritt.

Besonders bevorzugt ist es, wenn der Ring mindestens im Bereich des Kontaktbereichs und vorzugsweise auch im Bereich der äußeren Fläche und noch besser vollflächig mit einem Material beschichtet ist, das noch besser leitet als der Ring selbst. Noch bevorzugter ist es wenn das Material der Beschichtung relativ weich ist im Vergleich zum Körper des Anschlusselements. Zum Beispiel kann das Material der Beschichtung aus Silber, einer Silberlegierung, Gold, einer Goldlegierung oder einem anderen gut leitenden korrosionsbeständigen Material bestehen.

Durch die Beschichtung an der äußeren Kontaktfläche des Rings, kann ein elektrisch hochwertiger Übergang zwischen der Kabelanschlusseinrichtung und dem Ring geschaffen werden. Durch die vollflächige Beschichtung des Ringes wird auch ein noch besserer Stromübergang zwischen dem Ring und dem Körper des Anschlusselements geschaffen. Wenn der Ring vollflächig beschichtet ist, kann es sogar sein, dass der Strom hauptsachlich über die Beschichtung in den Körper des Anschlusselements fließt, wodurch die elektrische Leitfähigkeit des Ringes eine untergeordnete Rolle spielt und dieser daher aus einem kostengünstigeren Material als Reinkupfer angefertigt werden kann.

Bei dem erfindungsgemäßen Anschlusselement kann es sich um einen Massebolzen oder eine Massemutter handeln. Dies ist allerdings nicht zwingend erforderlich, da das Anschlusselement auch mit einem Blechteil verwendet werden kann, der gegenüber einem geerdeten metallischen Gehäuse oder Blechteil elektrisch isoliert wird oder ist.

Das erfindungsgemäße Anschlusselement ist vorzugsweise zur Anwendung mit einer - gegebenenfalls an sich bekannten - Kabelanschlusseinrichtung vorgesehen, die einen elektrischen Kontakt zur äußeren Fläche des Ringes gebenden Federkäfig aufweist, der die äußere Fläche umgibt.

Durch die praktische Anwendung des erfindungsgemäßen Anschlusselements entsteht ein Zusammenbauteil bei dem das Anschlusselement an dem Blechteil angeschweißt oder formschlüssig durch ein Umformverfahren angebracht ist.

Die vorliegende Erfindung umfasst ferner ein Verfahren zur Erzeugung eines elektrischen Kontakts zu einem Kontaktbereich eines Anschlusselements, insbesondere eines Elements gemäß einer der vorstehend beschriebenen Ausführungsformen, mit dem besonderen Kennzeichen, dass ein Ring aus Metall erwärmt wird, auf den Kontaktbereich aufgebracht wird und anschließend auf den Kontaktbereich aufgeschrumpft wird. Hierdurch entsteht eine permanente Zugspannung im Ring, die einen hochwertigen Stromübergang über längere Zeit aufrechterhält und die Grenzfläche zwischen dem Ring und dem Körper des Anschlusselements gegen Oxidation oder Feuchtigkeit schützt.

Denkbar ist es auch als Alternative oder zusätzlich zu dem unmittelbar zuvor erläuterten Verfahren, dass das den Kontaktbereich aufweisende Anschlusselement gekühlt wird, beispielsweise mit flüssigem Stickstoff und ein Ring aus Metall auf den Kontaktbereich aufgebracht wird und das Anschlusselement mit Ring auf Umgebungstemperatur gebracht wird. Auch hier liegt eine permanente Zugspannung im Ring vor, mit den gleichen Vorteilen wie oben erläutert.

Als weitere Alternative kann der Ring aus Metall auf dem Kontaktbereich aufgepresst werden. Dabei kann das Verfahren so ablaufen, dass der Ring aus Metall axial auf den Kontaktbereich aufgebracht und radial nach innen verpresst wird. Hierdurch entsteht eine permanente Druckspannung im Ring, die ebenfalls einen hochwertigen Stromübergang über längere Zeit aufrechterhält und die Grenzfläche zwischen dem Ring und dem Körper des Anschlusselements gegen Oxidation oder Feuchtigkeit schützt.

Ferner kann ein Ring aus Metall verwendet werden, der nach Art eines Schneidringes ausgebildet und auf den Kontaktbereich durch axiales und oder radiales Pressen aufgebracht wird. Auch hier entsteht eine permanente Druckspannung im Ring, die ebenfalls einen hochwertigen Stromübergang über längerer Zeit aufrechterhält und die Grenzfläche zwischen dem Ring und dem Körper des Anschlusselements (mindestens im Bereich der Stirnseiten des Rings) gegen Oxidation oder Feuchtigkeit schützt.

Die Erfindung wird nachfolgend anhand von Ausführungsbeispielen und unter Bezugnahme auf die Zeichnung näher erläutert, in der gezeigt wird:
- Fig. 1A und 1B: eine axial geschnittene Darstellung und eine perspektivische Darstellung eines erfindungsgemäßen elektrischen Anschlusselements zur formschlüssigen Anbringung an ein Blechteil,
- Fig. 1C und 1D: eine axial geschnittene Darstellung und eine perspektivische Darstellung des erfindungsgemäßen elektrischen Anschlusselements gemäß Fig. 1A und 1B nach der formschlüssigen Anbringung an ein Blechteil,
- Fig. 2A und 2B: eine Seitenansicht und eine perspektivische Darstellung des Anschlusselements gemäß Fig. 1C und 1D nach der Anbringung einer Kabelanschlusseinrichtung,
- Fig. 3: eine perspektivische Darstellung eines Federkäfigs, der innerhalb der Kappe der Kabelanschlusseinrichtung gemäß Fig. 2A und 2B verwendet werden kann, und
- Fig. 4A und 4B: eine perspektivische und axial geschnittene Darstellung einer Werkzeugeinrichtung zur Anbringung eines schneidringartigen Rings auf den Schaftteil eines Anschlusselements ähnlich der Fig. 1A und 1B.

Bezugnehmend auf die Fig. 1A und 1B ist dort ein elektrisches Anschlusselement 10 zu sehen, das zur formschlüssigen Anbringung an ein Blechteil einen zylindrischen Nietabschnitt 12 an der Unterseite des Kopfteils 14 aufweist. Dies wird im Zusammenhang mit den Fig. 1C und 1D später erläutert. Das elektrische Anschlusselement ist zur Aufnahme einer Kabelanschlusseinrichtung ausgebildet, die im Zusammenhang mit den Fig. 2A und 2B sowie 3 später erläutert wird.

Das Anschlusselement 10 weist zusätzlich zu dem Kopfteil 14 mit Nietabschnitt12 einen Schaftteil 16 mit einem dem Kopfteil benachbarten Bereich 18 auf, der in einer Ringschulter 20 endet. Oberhalb der Ringschulter 20 weist der Schaftteil 16 eine Verlängerung 22 auf, mit einer Form, die im vorliegenden Beispiel einem herkömmlichen Zündkerzenstecker in etwa entspricht, und zwar mit einem oberen Bund 24 und darunter einem zylindrischen Abschnitt kleineren Durchmessers 26, der über eine schräge Ringschulter 28 in einen zylindrischen Bereich 30 übergeht. Der zylindrische Bereich 30 ist im Durchmesser größer als der zylindrische Abschnitt 26, aber kleiner als der dem Kopfteil benachbarte Bereich 18, d.h. die Ringschulter 20 befindet sich zwischen dem Bereich 18 und dem Bereich 30. Der zylindrische Bereich 30 ist von einem metallischen Ring 32 umgeben, der den Kontaktbereich des Körpers des metallischen Anschlusselements 10 umgibt und mittels einer in dem Ring erzeugten permanenten Ringspannung eng am zylindrischen Bereich 30 anliegt der den Kontaktbereich zwischen dem Ring 32 und dem Anschlusselement 10 bildet. Der Ring 32 weist eine äußere Fläche 34 auf, die die Kontaktfläche für eine Kabelanschlusseinrichtung 48 (Fig. 2A und 2B) bildet.

In der Darstellung gemäß den Fig. 1A bis 1D ist der Ring 32 und der Bereich 18 des Schaftteils 16 von einer vergleichsweisen weichen Schutzhülle 36 umgeben, die bei der Anbringung der Kabelanschlusseinrichtung von der Außenoberfläche des Rings 32 nach unten geschoben wird, wodurch ein elektrischer Kontakt zwischen der Kabelanschlusseinrichtung (Fig. 2A und 2B bzw. Fig. 3) und der äußeren Oberfläche des Rings 32 ermöglicht wird. Sinn der Schutzhülle 36 ist es einerseits, die äußere Fläche des Rings während des Lackierens des Blechteils mit angebrachtem Anschlusselement 10 vom Lack freizuhalten bzw. die äußere Oberfläche des Rings von anderweitiger Kontamination freizuhalten, jedoch diese äußere Fläche freizugeben wenn die steckerartige Kabelanschlusseinrichtung darauf gesteckt wird.

Obwohl aus den Fig. 1A bis 1D nicht erkennbar, ist der Körper des metallischen Anschlusselements, das üblicherweise, aber nicht zwangsweise, aus Stahl besteht, mit einer metallischen passivierten Beschichtung versehen, die mindestens im Kontaktbereich der Kabelanschlusseinrichtung vorliegt. Da diese Beschichtung sehr dünn ist, kann man die Linie, die die Form des Körpers definiert als die passivierte metallische Beschichtung betrachten. Die Beschichtung besteht zum Beispiel aus Nickel oder einer Nickellegierung.

Die Beschichtung schützt den Körper des Anschlusselements gegen Korrosion und ist häufig auch mit einem dünnen Fettfilm überzogen und zwar zusätzlich zu der Beschichtung oder der passivierten Beschichtung. Sowohl ein dünner Fettfilm als auch eine etwaige Passivierung sind tendenziell als isolierend zu betrachten.

Nichtsdestotrotz gelingt es, vermutlich aufgrund der Ringspannung, überraschenderweise einen guten elektrischen Kontakt zwischen dem Ring und dem Schaftteil 16 des Anschlusselements zu erzeugen.

Die Ringspannung kann dadurch entstehen, dass der Ring 32 auf den Kontaktbereich 30 durch Aufwärmen des Ringes 32 und/oder durch Abkühlung des Anschlusselements 10 aufgeschrumpft ist oder durch mechanisches Quetschen auf diesem angebracht ist.

Der Ring 32 besteht vorzugsweise aus Kupfer, aus einer Kupferlegierung oder aus einem anderen gut leitendem Metall und ist mindestens im Bereich der äußeren Fläche des Rings 32, vorzugsweise auch im Kontaktbereich zwischen der radial inneren Oberfläche des Rings 32 und dem Bereich 30 des Schaftteils 16 und - noch besser - vollflächig mit einem Material beschichtet, das noch besser leitet als der Ring selbst.

Das Material der Beschichtung ist vorzugsweise relativ weich im Vergleich zum Körper des Anschlusselements. Hierdurch wird ein guter elektrischer Kontakt zu dem Schaftteil 16 des Anschlusselements und zu der Kabelanschlusseinrichtung begünstigt.

Das Material der Beschichtung besteht vorzugsweise aus Silber, einer Silberlegierung, Gold, einer Goldlegierung oder einem anderen gut leitenden korrosionsbeständigen Material.

In der dargestellten Ausführungsform handelt es sich um einen Massebolzen. Die Auslegung als Massemutter ist ebenfalls denkbar, es käme dann eine hohle Variante des Bolzens gemäß den hier dargestellten Figuren zur Anwendung.

Bezugnehmend auf die Fig. 1C und 1D wird gezeigt wie der Massebolzen gemäß den Fig. 1A bis 1D auf einem Blechteil 40 mittels Nieten erfolgt. Der Nietabschnitt 12 wird selbststanzend in den hier als Scheibe dargestellten Blechteil eingepresst. Die Vernietung kann so erfolgen, wie es bestens bekannt ist für einen SBF-Bolzen der Anmelderin und daher hier nicht erläutert werden muss. Es soll nur zum Ausdruck gebracht werden, dass durch die selbststanzende Anbringung frisches Kontaktmaterial, d.h. ein oxidfreier Übergang zwischen dem Kopfteil 14 des metallischen Bolzenelements 10 und dem Blechteil 40 erzeugt wird. Dies wird ferner dadurch begünstigt, dass die Verdrehsicherungsnasen 38 des Kopfteils ebenfalls in das Blechmaterial eingepresst werden.

Anstelle das Anschlusselement als am Blechteil 40 mechanisch gefügtes Element zu realisieren, könnte es auch als Schweißelement realisiert werden. Zu diesem Zweck könnte der Kopfteil anstelle eines Nietabschnitts drei oder eine andere Zahl von Schweißspitzen aufweisen, die an sich bestens bekannt sind und die den initialen Kontakt mit dem Blechteil 40 während des Schweißvorgangs bilden, wie üblich bei Schweißelementen.

Die Fig. 2A und 2B zeigen das Zusammenbauteil 44, das entsteht, wenn eine eine Kappe 46 aufweisende Kabelanschlusseinrichtung 48 ähnlich einem Zündkerzenstecker auf das Schaftteil 16 des Massebolzens 10 aufgedrückt wird. Die Schrägfläche 58 an der Oberseite des Bundes 24 erleichtert die Anbringung der aufsteckbaren Kappe 46 und Formmerkmale innerhalb der Kappe 46 (hier nicht gezeigt) halten die Kappe fest an dem Zylinderbereich 26 unterhalb des Bundes 24. Die obere Schrägfläche 58 des Bundes 24 erleichtert die Aufsteckbewegung und spreizt die innerhalb der Kappe vorgesehene Klemmeinrichtung (nicht gezeigt), die nach der Aufsteckbewegung den zylindrischen Bereich 26 klemmend umfasst und die Kappe 46 bzw. die Kabelanschlusseinrichtung gegen unbeabsichtigtes Lösen vom Anschlusselement sichert.

Innerhalb der steckerartigen Kabelanschlusseinrichtung 48 befindet sich vorzugsweise ein geschlitzter Federkäfig 50, der für sich alleine in Fig. 3 gezeigt ist und dessen mittlere Engstelle 52 den Kontaktbereich zur äußeren Fläche 34 des Rings 32 bzw. dessen Beschichtung bildet. Der Federkäfig 50 sitzt stramm eingespreizt innerhalb der Kappe 46. Der durchgehende Längsschlitz 54 wie auch die federnde Kontaktzungen 56 stellen sicher, dass der erforderliche Kontaktdruck an der äußeren Fläche 34 des Ringes 32 zustande kommt.

Bei der Aufsteckbewegung der Kabelanschlusseinrichtung 48 wird die Schutzhülle 36 nach unten von der äußeren Fläche des Rings 32 gedrückt und nimmt die balgartige gefaltete Form an, die in den Fig. 2A und 2B ersichtlich ist. In dieser nach unten gedrückten gefalteten Form bildet die Schutzhülle 36, die teilweise in einer (nicht gezeigten) zylindrischen Aufnahme der Kappe 46 unterhalb des Federkäfigs 50 aufgenommen werden kann, eine Abdichtung, die verhindert, dass eine Kontamination in den Bereich des Federkäfigs 50 und der äußeren Fläche 34 des Rings 32 gerät und die elektrische Funktion beeinträchtigt. Es ist nicht zwingend erforderlich, eine zu einem Balg komprimierbare Schutzhülle 36 zu verwenden, stattdessen könnte ein elastischer Ring (nicht gezeigt) verwendet werden, der sowohl die Schutzfunktion beim Lackieren als auch die Dichtfunktion nach der Montage der Kabelanschlusseinrichtung 48 übernimmt. Die Fig. 2A und 2B zeigen im Übrigen ein Kabel 38, das mittels der Kabelanschlusseinrichtung und des Federkäfigs elektrisch mit dem Anschlusselement 10 und dem Blechteil 40 verbunden wird. Es kann sich bei dem Kabel 38 um ein mehradriges Kabel handeln (nicht gezeigt).

Wie oben zum Ausdruck gebracht, kann der Ring 32 aus Metall auf etwa 200°C erwärmt werden und bei Zimmertemperatur von etwa 20° auf dem Bereich 30 des Schaftteils 16 aufgeschrumpft werden. Dabei geht man davon aus, dass der innere Durchmesser des Rings 30 so bemessen wird, dass bei dieser Temperatur (etwa 200°C) in etwa ein Schiebsitz auf dem Außendurchmesser des zylindrischen Bereiches 30 entsteht. Bei der anschließenden Abkühlung auf Zimmertemperatur schrumpft der Ring 32 um einen Betrag, der ausreicht, um ein kräftiges Anpressen des Rings 32 auf den Bereich 30 zu erreichen, d.h. eine ausreichende Ringspannung im Ring 32.

Eine alternative Möglichkeit der Anbringung des Rings 32 auf den Kontaktbereich 30 des Bolzens besteht darin, den Ring aus Metall auf dem Kontaktbereich aufzupressen. Dies kann mit der Vorrichtung gemäß Fig. 4A und 4B erfolgen.

Dies ist besonders günstig, wenn der Ring 32, wie hier gezeigt, nach Art eines Schneidringes ausgebildet ist. Allerdings kann das Aufpressverfahren, das jetzt beschrieben wird, auch mit Ausbildungen des Rings 32 erfolgen, die nicht als Schneidringausbildungen zu verstehen sind.

Hier wird der Ring 32 auf den Kontaktbereich 30 durch axiales und radiales Pressen aufgebracht. Zu diesem Zweck wird, wie in den Fig. 4A und 4B gezeigt, ein Anschlusselement 10 in Form eines männlichen stiftartigen Elements verwendet, das dem Anschlusselement gemäß Fig. 1A bis 1B sehr ähnlich ist und zwar bis auf den Übergang vom zylindrischen Kontaktbereich 30 in den erweiterten zylindrischen Bereich 18. Dieser ist hier als ringförmige Nut ausgebildet, deren äußere Flanke eine Konusfläche 62 bildet, die in Richtung der mittleren Längsachse nach unten gehend divergiert. Auch fehlt die Schutzhülle gemäß den Fig. 1A und 1B, da diese vorzugsweise erst nach der Montage des Rings 32 montiert wird. Obwohl hier ein männliches Element beschrieben wird, könnte diese Ausbildung ohne weiteres auf ein weibliches Element, zum Beispiel wie eine Massemutter angewandt werden.

Der Pfeil P1 in Fig. 4A weist darauf hin, dass der Ring 32 auf den zylindrischen Bereich 30 durch eine Bewegung nach unten in Längsrichtung des Anschlusselements gedrückt wird. Dabei ist der Ring 32 im Vergleich zu dem Durchmesser des zylindrischen Bereichs 30 so bemessen, dass ein Schiebesitz vorliegt. Oberhalb des Rings 32 ist ein zylindrisches Formwerkzeug 64 gezeigt, das ebenfalls nach unten in Längsrichtung des Anschlusselements entsprechend der Pfeilrichtung P2 bewegt wird. Das Formwerkzeug 64 weist einen inneren zylindrischen Aufnahmebereich 66 auf, der den Ring aufnimmt. Dieser zylindrischen Bereich 66 geht über eine nach oben konvergierende Konusfläche 68 in eine mittlere Passage 70 des Formwerkzeugs 64 über, die so bemessen ist, dass sie bequem auf den oberen Bereich 24, 26 des Anschlusselements 10 passt.

Durch eine nach unten gerichtete Bewegung des Formwerkzeugs 64 in Bezug auf das Anschlusselement 10, das in einer Presse oder mittels einer Zange bzw. einer motorbetriebenen Zange oder mittels eines Roboters erfolgen kann, wird der Ring 32 axial zwischen der Konusfläche 62 und der Konusfläche 68 axial gequetscht. Da der Ring sich nicht radial nach außen dehnen kann, da dies der Sitz im zylindrischen Bereich 66 verhindert, wird er radial nach innen gedrückt und liegt auf diese Weise eng am Kontaktbereich 30 des Anschlusselements 10, wie in Fig. 4B gezeigt. Der Ring weist also konusförmige Bereiche an seinen beiden Enden aufgrund der Verformungskräfte auf, die von den Konusflächen 62 und 68 ausgehen und eine permanente kompressive Spannung, die den Eingriff mit dem Kontaktbereich 30 sicherstellt. D.h. der Ring 32 wird sowohl axial als auch radial verpresst.

Denkbar ist es auch, den Ring mit einem leichten Presssitz in den zylindrischen Aufnahmebereich 66 des Formwerkzeugs 64 anzuordnen und diese nicht nur zum Verpressen des Ringes 32, sondern auch zur Handhabung des Ringes zu verwenden. Das heißt, der Ring wird erst in das Formwerkzeug 64 eingesetzt und mit diesem transportiert und auf das Anschlusselement gepresst. Um ein leichtes Lösen des komprimierten Rings aus dem Formwerkzeug sicherzustellen, was durch eine Bewegung des Formwerkzeugs 64 nach oben in Pfeilrichtung P3 vom Anschlusselement 10 weg in Fig. 4B bewerkstelligt wird, kann es sinnvoll sein, der zylindrischen Bereich 66 leicht konusförmig zu gestalten, in der Darstellung gemäß den Fig. 4A und 4B nach unten konusförmig divergierend.

Wenn in dieser Schrift von oben und unten gesprochen wird oder ähnliche geometrische Bezeichnungen verwendet werden, so ist dies stets nur in Bezug auf die Zeichnungen zu verstehen und nicht als eine Einschränkung des Schutzumfangs. Auch bei dieser Ausführungsformentsteht eine permanente Druckspannung im Ring, die ebenfalls einen hochwertigen Stromübergang über längere Zeit aufrechterhält und die Grenzfläche zwischen dem Ring und dem Körper des Anschlusselements gegen Oxidation oder Feuchtigkeit schützt.

Wenn der Ring 32 als Schneidring ausgebildet wird, analog zu einem an sich bekannten Schneidring in der Ölhydraulik, wird dieser mindestens im Bereich der Stirnseiten des Rings schneidend in die Oberfläche des Kontaktbereichs 30 eingepresst, was auch für einen hochwertigen Stromübergang sorgt. Obwohl Konusflächen wie 62 und 68 bevorzugt sind, könnten auch leicht konvex oder konkav gewölbte Flächen verwendet werden.

Das Material des Anschlusselements kann aus Stahl oder aus Aluminium oder aus einer geeigneten metallischen Legierung bestehen bspw. aus jeglichem gewöhnlichem Material für Befestigungselementen, die mechanisch mit Blechteilen gefügt werden oder an Blechteile angeschweißt werden.

### Bezugszeichenliste

- 10: Anschlusselement
- 12: Nietabschnitt
- 14: Kopfteil
- 16: Schaftteil
- 18: Bereich des Schaftteils 16
- 20: Ringschulter
- 22: Verlängerung
- 24: Bund
- 26: zylindrischer Abschnitt
- 28: Ringschulter
- 30: zylindrischer Bereich, Kontaktbereich
- 32: Ring
- 34: äußere Fläche vom Ring 32
- 36: Schutzhülle
- 38: Kabel
- 40: Blechteil
- 42: Verdrehsicherungsnasen des Kopfteils 14
- 44: Zusammenbauteil
- 46: Kappe
- 48: Kabelanschlusseinrichtung
- 50: Federkäfig
- 52: Engstelle des Federkäfigs
- 54: durchgehender Längsschlitz
- 56: Kontaktzungen
- 58: Schrägfläche
- 62: Konusfläche der axialen Nut im Anschlusselement
- 64: Formwerkzeug
- 66: zylindrischer Aufnahmebereich des Formwerkzeugs
- 68: Konusfläche des Formwerkzeugs
- 70: mittlere Passage des Formwerkzeugs

## Patentansprüche

1. Elektrisches Anschlusselement (10) zur formschlüssigen oder schweißtechnischen Anbringung an ein Blechteil (40) und zur Aufnahme einer Kabelanschlusseinrichtung (48),
**gekennzeichnet, durch** einen metallischen Ring (32) der den Kontaktbereich (30) umgibt und mittels einer in dem Ring (32) erzeugten permanenten Ringspannung eng am Kontaktbereich (30) anliegt und der eine äußere Fläche (34) aufweist, die die Kontaktfläche für die Kabelanschlusseinrichtung (48) bildet.

2. Elektrisches Anschlusselement (10) nach Anspruch 1,
**dadurch gekennzeichnet, dass** das Anschlusselement (10) eine metallisch passivierte Beschichtung mindestens im Bereich der äußeren Fläche (34) aufweist, die den Kontaktbereich für die Kabelanschlusseinrichtung (48) bildet.

3. Elektrisches Anschlusselement (10) nach Anspruch 1 oder 2,
**dadurch gekennzeichnet, dass** der Ring (32) auf den Kontaktbereich (30) durch Aufwärmen des Ringes (32) und/oder durch Abkühlen des Anschlusselements (10) aufgeschrumpft ist oder durch mechanisches Quetschen angebracht ist.

4. Elektrisches Anschlusselement (10) nach einem der Ansprüche 1 bis 3,
**dadurch gekennzeichnet, dass** der Ring (32) nach Art eines Schneidringes auf dem Kontaktbereich (32) aufgebracht ist.

5. Elektrisches Anschlusselement (10) nach zumindest einem der vorstehenden Ansprüche,
**dadurch gekennzeichnet , dass** der Ring (32) aus Kupfer, aus einer Kupferlegierung oder aus einem anderen gut leitendem Metall besteht.

6. Elektrisches Anschlusselement (10) nach einem der vorhergehenden Ansprüche,
**dadurch gekennzeichnet, dass** der Ring (32) mindestens im Bereich des Kontaktbereichs (30) und vorzugsweise auch im Bereich der äußeren Fläche (34) und noch besser vollflächig mit einem Material beschichtet ist, das noch besser leitet als der Ring (32) selbst, insbesondere wobei das Material der Beschichtung relativ weich ist, im Vergleich zum Körper des Anschlusselements (10) bzw. zum Ring (32).

7. Elektrisches Anschlusselement (10) nach Anspruch 6,
**dadurch gekennzeichnet, dass** das Material der Beschichtung aus Silber, einer Silberlegierung, Gold, einer Goldlegierung oder einem anderen gut leitenden korrosionsbeständigen Material besteht.

8. Elektrisches Anschlusselement (10) nach einem der vorhergehenden Ansprüche,
**dadurch gekennzeichnet, dass** es sich um einen Massebolzen oder eine Massemutter handelt.

9. Elektrisches Anschlusselement (10) nach einem der vorhergehenden Ansprüche,
dadurch **gekennzeichent**, dass die Kabelanschlusseinrichtung (48) einen den elektrischen Kontakt zur äußeren Fläche (34) des Ringes (32) gebenden Federkäfig (50) aufweist, der die äußere Fläche (34) umgibt.

10. Zusammenbauteil bestehend aus einem Anschlusselement (10) nach einem der vorhergehenden Anspruche,
**dadurch gekennzeichnet, dass** das Anschlusselement (10) an dem Blechteil (40) angeschweißt oder formschlüssig durch ein Umformverfahren angebracht ist.

11. Verfahren zur Erzeugung eines elektrischen Kontakts zu einem Kontaktbereich (30) eines Anschlusselements (10), insbesondere nach einem der Ansprüche 1 bis 9,
**dadurch gekennzeichnet, dass** ein Ring (32) aus Metall erwärmt wird, auf den Kontaktbereich (30) aufgebracht wird und anschließend auf den Kontaktbereich aufgeschrumpft wird.

12. Verfahren zur Erzeugung eines elektrischen Kontakts zu einem Kontaktbereich (30) eines Anschlusselements (10), insbesondere nach Anspruch 11,
**dadurch gekennzeichnet, dass** das den Kontaktbereich (30) aufweisende Anschlusselement (10) gekühlt wird, beispielsweise mit flüssigem Stickstoff und ein Ring (32) aus Metall auf den Kontaktbereich (30) aufgebracht wird und das Anschlusselement (10) mit Ring (32) auf Umgebungstemperatur gebracht wird.

13. Verfahren zur Erzeugung eines elektrischen Kontakts zu einem Kontaktbereich (30) eines Anschlusselements (10), insbesondere nach einem der Ansprüche 1 bis 9,
**dadurch gekennzeichnet, dass** ein Ring (32) aus Metall auf dem Kontaktbereich (30) aufgepresst wird.

14. Verfahren zur Erzeugung eines elektrischen Kontakts zu einem Kontaktbereich (30) eines Anschlusselements (10), insbesondere nach einem der Ansprüche 1 bis 9,
**dadurch gekennzeichnet, dass** ein Ring (32) aus Metall auf den Kontaktbereich (30) aufgebracht und radial verpresst wird.

15. Verfahren zur Erzeugung eines elektrischen Kontakts zu einem Kontaktbereich (30) eines Anschlusselements (10), insbesondere nach einem der Ansprüche 1 bis 9,
**dadurch gekennzeichnet, dass** ein Ring (32) aus Metall nach Art eines Schneidringes ausgebildet und auf den Kontaktbereich (30) durch axiales und/oder radiales Pressen aufgebracht wird.
